# EUROPÄISCHE PATENTSCHRIFT

(11) **EP 3 620 145 B1**
(45) Veröffentlichungstag und Bekanntmachung des Hinweises auf die Patenterteilung: **07.06.2023**
(21) Anmeldenummer: 19191943.0
(22) Anmeldetag: 15.08.2019
(51) Int. Cl.: A61G 1/017, A61G 1/04, A61G 5/00, A61G 5/10, A61G 5/12, A61G 1/02, A61G 1/048, A61G 7/012, A61G 7/015, A61G 7/053, A61G 7/075, A61G 7/16

(54) **KRANKENTRANSPORTVORRICHTUNG**
DEVICE FOR TRANSPORTING THE SICK
DISPOSITIF DE TRANSPORT DE MALADES

(30) Priorität: 20.08.2018 EP 18189710; 14.05.2019 DE 102019112620
(43) Veröffentlichungstag der Anmeldung: 11.03.2020
(73) Patentinhaber: Stollenwerk und Cie. GmbH Fabrik für Sanitätsausrüstungen, 51069 Köln (DE)
(72) Erfinder: Eichenbrenner, Maximilian, 51069 Köln (DE); Fuhr, Maximilian, 51069 Köln (DE)
(74) Vertreter: dompatent von Kreisler Selting Werner - Partnerschaft von Patent- und Rechtsanwälten mbB

(56) Entgegenhaltungen:
- WO-A1-2006/036980
- WO-A2-2015/153936
- US-A1- 2012 151 678
- US-A1- 2015 342 805

## Beschreibung

Die Erfindung betrifft eine Krankentransportvorrichtung für den Transport eines Patienten in einem Fahrzeug (nämlich Rettungstransportwagen oder Krankentransportwagen) und insbesondere eine Krankentransportvorrichtung mit einer Liegefläche, die sich verstellen lässt, so dass die Krankentransportvorrichtung als Krankenstuhl einsetzbar ist. Die Erfindung betrifft also eine Krankentransportvorrichtung im Sinne eines im präklinischen Bereich eingesetzten Emergency-Medical-System (EMS), das eingesetzt wird, um Patienten von einem Ort (z.B. einem Unfallort) außerhalb eines Krankenhauses bzw. einer Klinik zum Krankenhaus bzw. zur Klinik mittels eines Fahrzeugs zu transportieren. Insbesondere betrifft die Erfindung eine Krankentransportvorrichtung für den Transport eines Patienten in einem Fahrzeug (beispielsweise Rettungstransportwagen oder Krankentransportwagen), die ein Fahrgerät (oder Untergestell) mit von diesem abnehmbarer oder mit an diesem (einteilig) montierter Krankentrage aufweist, welche zu einem Stuhl wandelbar und/oder deren Unterschenkel-/Fußteil herunterklappbar ist.

Moderne Krankentransportvorrichtungen weisen ein Untergestell auf, mit dem sich eine auf dem Untergestell angeordnete Krankentrage bequem verfahren lässt. Darüber hinaus sind Krankentransportvorrichtungen mit höhenverstellbaren Fahr- bzw. Untergestellen bekannt.

Auch werden von Rettungssanitätern verfahrbare Krankenstühle eingesetzt, die aber typischerweise nicht höhenverstellbar sind, aber durchaus höhenverstellbar sein können, wie in US-A-2015/0342805 beschrieben.

In WO-A-2006/036980 ist eine Krankentransportvorrichtung für den Transport eines Patienten in einem Fahrzeug bekannt, bei der die höhenverstellbare Liegefläche zum Be- und Entladen eines Fahrzeugs geneigt werden kann, wobei die automatische Neigungsverstellung bei Erreichen eines voreingestellten und damit maximal zulässigen Neigungsgrad infolge des Ansprechens eines als Endschalter ausgebildeten Sensors beendet wird.

Aufgabe der Erfindung ist es, eine Krankentransportvorrichtung vorzuschlagen, die vielseitig einsetzbar ist und deren Liegefläche sowohl als höhenverstellbare, verfahrbare Krankentrage als auch als höhenverstellbarer verfahrbarer Krankenstuhl verwendbar ist.

Zur Lösung dieser Aufgabe wird mit der Erfindung eine Krankentransportvorrichtung vorgeschlagen, die versehen ist mit
- einem Untergestell mit Lenk- und/oder Laufrollen, einem oberen Rahmen und gegebenenfalls einem unteren Rahmen und mit einer Hubeinrichtung, die automatisch mittels eines Antriebs betreibbar ist,
- wobei die Höhenposition des oberen Rahmens mittels der Hubeinrichtung zwischen einer Niedrigsthubposition und Höchsthubposition insbesondere stufenlos veränderbar ist, und
- einer ein kopfteilseitiges Ende und ein fußteilseitiges Ende aufweisenden Liegefläche an und/oder auf dem oberen Rahmen, die mit dem oberen Rahmen verbunden oder mit dem oberen Rahmen abnehmbar verbindbar ist,
- wobei die Liegefläche umfasst ein Mittelteil mit einem dem kopfseitigen Ende der Liegefläche zugewandten ersten Ende und einem dem fußseitigen Ende der Liegefläche zugewandten zweiten Ende, ein mit dem ersten Ende des Mittelteils gelenkig verbundenes Rückenlehnenteil, das um eine erste Schwenkachse schwenkbar ist, die quer zur durch das kopfseitige Ende und das fußseitige Ende der Liegefläche definierten Längserstreckung der Liegefläche verläuft, und ein um eine zur ersten Schwenkachse parallele zweite Schwenkachse relativ zum Mittelteil schwenkbar angeordnetes Unterschenkel-/Fußteil, welches bei hochgeschenktem Rückenlehnenteil zur Bildung eines Krankenstuhls abklappbar ist, und
- einer am Untergestell und/oder an dem Unterschenkel-/Fußteil angeordneten Sicherheitseinrichtung zur Verhinderung einer Beschädigung der Liegefläche, insbesondere des Unterschenkel-/Fußteils der Liegefläche und/oder des Untergestells beim Absenken des Untergestells im abgeklappten Zustand des Unterschenkel-/Fußteils und zum Schutz potentiell zwischen dieses und ein Hindernis geratene Körperteile,
- wobei die Sicherheitseinrichtung einen am fußseitigen Ende des Unterschenkel-/Fußteils angeordneten Berührungssensor aufweist, der bei Kontakt des Unterschenkel-/Fußteils mit dem Untergestell oder mit einem Untergrund, auf dem das Untergestell ruht, oder mit einem auf dem Untergrund befindlichen Körper, wie z.B. dem Fuß einer Person ein Ausschaltsignal zum automatischen Ausschalten der Hubeinrichtung ausgibt.

Die erfindungsgemäße Krankentransportvorrichtung weist ein mit Lenk- und/oder Laufrollen versehenes Untergestell auf, das eine Hubeinrichtung umfasst, welche automatisch betreibbar ist und einen Antrieb aufweist. Mittels der Hubeinrichtung lässt sich das Untergestell und damit die Krankentransportvorrichtung zwischen einer Niedrigsthubposition und einer Höchsthubposition insbesondere stufenlos höhenverstellen. Vorteilhafterweise wird als Hubeinrichtung eine Doppelscherenkonstruktion eingesetzt, was den Vorteil hat, dass die Längserstreckung des Untergestells nur minimal ist und dennoch eine Höchsthubposition eingenommen werden kann, die es den Sanitätern ermöglicht, die Krankentransportvorrichtung bequem zu bedienen und insbesondere zu verfahren und in ein Fahrzeug einzuladen. In der Niedrigsthubposition weist das Untergestell eine Höhe nahe dem Untergrund auf, was ebenfalls für das Umlagern eines Patienten von Vorteil ist.

Auf dem Untergestell befindet sich eine Liegefläche, die insbesondere abnehmbar vom Untergestell ausgebildet ist. Die Liegefläche kann gegebenenfalls getrennt vom Untergestell als Krankentrage eingesetzt werden.

Erfindungsgemäß lässt sich nun diese Liegefläche in einen Krankenstuhl wandeln. Auch dieser Krankenstuhl ist dann gegebenenfalls getrennt vom Untergestell verwendbar.

Erfindungsgemäß ist aber in erster Linie vorgesehen, dass der Krankenstuhl zusammen mit dem Untergestell verwendet wird. Die Unterteilung der Liegefläche umfasst ein Mittelteil, das als kombiniertes Sitz- und Oberschenkelteil ausgeführt sein kann, wobei diese beiden Teile aber auch gelenkig miteinander verbunden sein können. Neben dem Mittelteil weist die Liegefläche dann noch ein Rückenlehnenteil und ein Unterschenkel-/Fußteil auf, die, bezogen auf die Längserstreckung der Liegefläche, vor und hinter dem Mittelteil angeordnet sind.

Die Schwenkachse zwischen dem Mittelteil und dem Unterschenkel-/Fußteil ist derart positioniert und/oder das Untergestell ist derart ausgebildet, dass sich nun die Liegefläche im auf dem Untergestell befindlichen Zustand in eine "Stuhlfläche" verändern lässt. Dazu wird das Unterschenkel-/Fußteil nach unten abgeklappt und das Rückenlehnenteil hochgestellt. Wenn das Mittelteil in ein Sitzteil und ein dazu verschwenkbares Oberschenkelteil getrennt ausgebildet ist, lässt sich zusätzlich das Oberschenkelteil geringfügig anheben, womit der Patient neben therapeutischen Lagen wie einer Flach-, Oberkörperhoch-, Schock-, Bauchdeckenentlastungs-, Herzbett- und/oder Stufenbettlage auch eine für ihn bequeme Sitzposition einnehmen kann.

Erfindungsgemäß weist nun das Unterschenkel-/Fußteil und/oder das Untergestell eine Sicherheitseinrichtung auf, die verhindert, dass die Krankentransportvorrichtung unbeabsichtigt beschädigt wird, wenn bei abgeklapptem Unterschenkel-/Fußteil das Untergestell abgesenkt wird. In diesem Zustand nämlich kann das Unterschenkel-/Fußteil bei Absenkung des Untergestells mit diesem und/oder mit dem Untergrund, auf dem die Krankentransportvorrichtung ruht, in Kontakt geraten. Die Sicherheitseinrichtung schützt auch den Patienten und die Rettungssanitäter oder andere sich in unmittelbarer Nähe der Krankentransportvorrichtung befindende Personen vor dem Einklemmen von Körperteilen, die zwischen das Unterschenkel-/Fußteil und den Rahmen und/oder den Untergrund geraten können. Die erfindungsgemäß vorgesehene Sicherheitseinrichtung verhindert dies durch automatisches Abschalten des Antriebs der Hubeinrichtung.

Ein wesentliches Merkmal der Erfindung ist in der Anordnung der Sicherheitseinrichtung an einer Transportvorrichtung für den Krankentransport in einem Fahrzeug zu sehen, die verhindert, dass es bei einer zu einem Stuhl gewandelten oder mit heruntergeklapptem Unterschenkel-/Fußteil versehenen Patientenliegefläche beim Absenken des Untergestells zu Beschädigungen der Krankentransportvorrichtung und zu Verletzungen der die Krankentransportvorrichtung bedienenden Personen (wie beispielsweise Sanitäter) kommt. Die Sicherheitseinrichtung sollte an derjenigen Position der Patientenliegefläche angeordnet sein, die bei Einnahme der Stuhlfunktion bzw. bei abgeklapptem Unterschenkel-/Fußteil und Absenken des Untergestells als erstes in Kontakt mit einem Hindernis wie z. B. dem Untergrund, dem Untergestell oder einem auf dem Untergrund befindlichen Körper wie z. B. dem Fuß einer Person gelangt.

Eine derartige Gefahrensituation existiert bei z. B. Krankenbetten nicht. Die konstruktiven Anforderungen bei Krankenbetten sind gänzlich andere als bei EMS-Einrichtungen, die in Kranken- oder Rettungstransportwagen positioniert dem präklinischen Transport von Patienten dienen und entsprechend gegen während der Fahrt auf das Fahrzeug einwirkende Beschleunigungen wie z. B. bei einem Unfall, einem Brems- oder Ausweichmanöver gesichert sein müssen. Diese Sicherung betrifft sowohl die Liegefläche bzw. Krankentrage an dem Fahrgerät oder direkt am Fahrzeug (bei Verwendung der Krankentrage ohne Fahrgerät) als auch das Fahrgerät am Fahrzeug. Auch muss in all diesen Fällen der Patient auf der Liegefläche bzw. der Krankentrage gesichert sein. Aus diesen Gründen sind in speziellen Normen Vorgaben zur Festlegung von technischen Parametern für allgemeine Krankentragensysteme und Krankentransportmittel für kraftunterstützte Krankentragen und für Schwerlastkrankentragen enthalten. All diese Randbedingungen, Sicherheitsaspekte und Normenvorgaben spielen bei Krankenbetten, wie sie in Krankenhäusern verwendet werden, keine Rolle.

Krankentransportmittel, wozu die Krankentransportvorrichtung nach der Erfindung zählt, und Krankenhausbetten gehören zu zwei Produktkategorien, die sich normungstechnisch und damit notwendigerweise auch konstruktiv so stark voneinander unterscheiden, dass der Fachmann, der mit Krankentransportvorrichtungen für den Transport von Patienten in Fahrgeräten vertraut ist, bei Krankenhaus- bzw. Pflegebetten keinerlei Anregungen zur Weiterentwicklung von Fahrzeug-Krankentransportvorrichtungen für Patienten erhalten kann.

Erfindungsgemäß weist die Sicherheitseinrichtung darüber hinaus einen am fußseitigen Ende des Unterschenkel-/Fußteils angeordneten Berührungssensor auf, der bei Kontakt des Unterschenkel-/Fußteils mit dem Untergestell oder mit einem Untergrund, auf dem das Untergestell ruht, ein Ausschaltsignal zum automatischen Ausschalten der Hubeinrichtung ausgibt. Die Berührungssensorik gemäß dieser Weiterbildung der Erfindung ist beispielsweise in einer elastisch nachgiebigen Leiste angeordnet, wie es beispielsweise von automatisch schließenden Schiebetüren bei z.B. Schienenfahrzeugen bekannt ist. Dort verhindern mit Berührungs- bzw. Druck- oder Kraftsensorik versehene Gummileisten, dass ein sich beim Schließen der Türen noch zwischen diesen befindlicher Gegenstand gequetscht wird. Derartige Kontaktleisten lassen sich also als erfindungsgemäße Sicherheitseinrichtung verwenden und am fußseitigen Ende des Unterschenkel-/Fußteils anbringen.

In weiterer zweckmäßiger Ausgestaltung der Erfindung kann vorgesehen sein, dass die Hubeinrichtung nach einem automatischen Ausschalten den oberen Rahmen um einen definierten Hub anhebt. Wenn der zuvor beschriebene Berührungssensor anspricht, wird, wie oben beschrieben, die Hubeinrichtung automatisch ausgeschaltet. Dabei entsteht noch ein gewisser Nachlauf, so dass die Hubeinrichtung das Untergestell noch für eine wenn auch kurze Strecke weiter absenkt, wenn die Hubeinrichtung ausgeschaltet ist. Für diese Situation sollte in der Liegefläche für eine "Entlastung" bzw. Kompensation gesorgt werden, indem das Mittelteil hochschwenkbar an der Liegefläche angeordnet ist. Wie bereits oben erwähnt, ist dies vor allem dann gegeben, wenn das Mittelteil aus einem Sitzteil, das starr an der Liegefläche angeordnet ist, und einem dazu verschwenkbaren Oberschenkelteil umfasst. Die "Entlastung" erfolgt dann, indem das Unterschenkel-/Fußteil das Oberschenkelteil geringfügig anhebt, wenn der Berührungssensor auf dem Untergrund aufliegt und die Hubeinrichtung nach ihrem automatischen Ausschalten noch nachlaufen sollte. Alternativ kann der "Nachlaufweg" auch durch Vorsehen eines Elements aus nachgiebigem Material an dem Unterschenkel-/Fußteil der Krankentransportvorrichtung kompensiert werden, wenn das fußseitige Ende der Liegefläche bei abgeklapptem Unterschenkel-/Fußteil beim Absenken des Untergestells auf ein Hindernis trifft.

Die zuvor beschriebene Sicherheitseinrichtung mit automatischer Abschaltfunktion der Hubeinrichtung des Untergestells sollte zweckmäßigerweise erst dann aktiviert sein, wenn es erforderlich ist, wenn also das Unterschenkel-/Fußteil abgeklappt ist. Dieser Zustand der Liegefläche kann beispielsweise sensorisch überwacht werden, indem die Schwenkgelenke zwischen den einzelnen Teilen der Liegefläche und insbesondere zwischen dem Unterschenkel-/Fußteil und dem Mittelteil der Liegefläche sensorisch überwacht werden. Damit wäre es möglich, die Sicherheitseinrichtung und die zugehörige Sensorik in dem Augenblick "scharf zu schalten", wenn das Unterschenkel-/Fußteil um ein vorgebbares Mindestmaß aus der Horizontalen in Richtung der Vertikalen verschwenkt ist.

In weiterer zweckmäßiger Ausgestaltung der Erfindung kann vorgesehen sein, dass die Krankentransportvorrichtung zusätzlich mit einem Patientenrückhaltesystem ausgestattet ist. Hierbei weist das Patientenrückhaltesystem neben einem Gurtsystem zum Anschnallen des Patienten auch eine Fußstütze auf, wobei die Fußstütze als ein U-förmiger Rückhaltebügel ausgebildet ist, der einen quer zu Seitenrahmenabschnitten des Unterschenkel-/Fußteils verlaufenden Basisschenkel mit an dessen beiden Enden abstehenden Seitenschenkeln aufweist, die an ihren dem Basisschenkel abgewandten freien Enden mit den Seitenrahmenabschnitten gekoppelt sind. Der Rückhaltebügel ist dabei gelenkig mit dem Unterschenkel-/Fußteil verbunden, um nämlich dann, wenn der Rückhaltebügel als Teil des Patientenrückhaltesystems eingesetzt wird, diesen hochschwenken zu können, damit er als Fußstütze dient. Diese Position nimmt der Rückhaltebügel typischerweise dann an, wenn der Patient liegend in einem Rettungs- bzw. Krankentransportfahrzeug transportiert wird. Wird die erfindungsgemäße Krankentransportvorrichtung hingegen als Krankenstuhl eingesetzt, so wäre ein hochgeklappter Rückhaltebügel insoweit nachteilig, als dass er bei abgeklapptem Unterschenkel-/Fußteil störend und hinderlich wirkt. Er würde nämlich dafür sorgen, dass die Füße des Patienten bzw. seine Fersen vom Unterschenkel-/Fußteil beabstandet sein müssten, wenn der Patient auf den Krankenstuhl abgesetzt wird bzw. vom Krankenstuhl aufgenommen werden soll. Im Krankenstuhlzustand der Krankentransportvorrichtung muss also der Rückhaltebügel abgeklappt bzw. zurückgeklappt sein, um nicht hinderlich zu sein.

Wie bereits zuvor beschrieben, ist es zweckmäßig, wenn das Unterschenkel-/Fußteil verlängerbar ist und eine Rastvorrichtung zur Fixierung in mehreren Auszugspositionen aufweist. Dabei ist es ferner zweckmäßig, wenn das Unterschenkel-/Fußteil ein erstes Unterschenkel-/Fußteilelement und ein verschiebbar am ersten Unterschenkel-/Fußteilelement geführtes zweites Unterschenkel-/Fußteilelement aufweist, wobei das zweite Unterschenkel-/Fußteilelement in unterschiedlichen Auszugspositionen an dem ersten Unterschenkel-/Fußteilelement verriegelbar ist.

Bei einem verlängerbaren Unterschenkel-/Fußteil, das, wie zuvor beschrieben, zwei Fußteilelemente aufweist, die verschiebbar aneinander geführt sein, ist es ferner zweckmäßig, wenn das erste Unterschenkel-/Fußteilelement gelenkig mit dem Mittelteil der Liegefläche verbunden ist.

Der Rückhaltebügel sollte zusammen mit dem ausziehbaren zweiten Unterschenkel-/Fußteilelement gekoppelt sein, um in jeder Auszugsposition des Unterschenkel-/Fußteils als Fußstütze zu dienen, wenn der Patient mittels des Patientenrückhaltesystems auf der Liegefläche gesichert ist.

In weiterer zweckmäßiger Ausgestaltung der Erfindung kann ferner vorgesehen sein, dass die Längsholme der Liegefläche beidseitig des Unterschenkel-/Fußteils angeordnete, als mit dem ersten Unterschenkel-/Fußteilelement verbundene Seitenschienen ausgebildet sind und dass das erste Unterschenkel-/Fußteilelement Seitenführungsschienen aufweist, an denen mit dem zweiten Unterschenkel-/Fußteilelement verbundene Führungselement axial geführt sind. Hierbei ist es ferner von Vorteil, wenn die freien Enden der Seitenschenkel des Rückhaltebügels mit den Führungselementen gelenkig gekoppelt sind.

Krankentransportvorrichtungen in Form von z.B. Krankentragen weisen im Regelfall zwei Längsholme auf, zwischen denen sich eine Liegefläche befindet. Ein auf der Liegefläche liegender Patient kann mit Hilfe eines Patientenrückhaltesystems angeschnallt werden, um während des Transports in einem Kranken- bzw. Rettungstransportwagen gesichert zu sein. Neben einem Gurtsystem umfasst ein derartiges Patientenrückhaltesystem auch eine Fußstütze, die am fußseitigen Ende der Liegefläche von dieser als Fußplatte aufragt, die ihrerseits durch Gurte mit den Längsholmen der Krankentrage verzurrt ist. Beim Hantieren mit der Krankentransportvorrichtung kann eine derartige Fußstütze mitunter hinderlich sein.

Die Erfindung lässt sich vor allem bei und/oder mit einer Krankentransportvorrichtung realisieren, wie sie in WO-A-2018/153940 beschrieben ist.

Die Erfindung wird nachfolgend anhand eines Ausführungsbeispiels und unter Bezugnahme auf die Zeichnung näher erläutert. Im Einzelnen zeigen dabei:
- Fign. 1 und 2: perspektivische Ansichten einer Krankentransportvorrichtung mit Hubeinrichtung und einer in einzelne Bereiche unterteilten Liegefläche, die für den Liegentransport ausgerichtet ist, wobei das ausziehbare Fußteil in Fig. 1 im vollständig eingeschobenen Zustand sowie der Fußbügel im hochgeklappten Zustand gezeigt sind und in Fig. 2 das Fußteil im vollständig herausgezogenen Zustand sowie der Fußbügel im heruntergeklappten Zustand gezeigt sind,
- Fig. 3: die Krankentransportvorrichtung gemäß Fign. 1 und 2, wobei die Liegefläche als Krankenstuhl gewandelt ist,
- Fig. 4: eine Draufsicht auf das Fußteil mit dem Fußbügel als Fußstütze des Patientenrückhaltesystems und
- Fign. 5 und 6: Seitenansichten des Fußteils im zusammengeschobenen und im ausgezogenen Zustand mit Darstellung der Matratzenauflagen.

In den Fign. 1 bis 4 ist eine Krankentransportvorrichtung 10 gemäß einem ersten Ausführungsbeispiel gezeigt. Die Krankentransportvorrichtung 10 umfasst ein höhenverstellbares Untergestell 12 und eine Liegefläche 14, die oberhalb des Untergestells 12 und gegebenenfalls von diesem abnehmbar angeordnet ist. Das Untergestell 12 weist einen unteren Rahmen 16 mit Lauf- und/oder vier Lenkrollen 18 auf. Ferner umfasst das Untergestell 12 einen oberen Rahmen 20. Zwischen den beiden Rahmen befindet sich eine Hubeinrichtung 22, die in diesem Ausführungsbeispiel und für die Erfindung insoweit keine Rolle spielend zwei übereinander angeordnete Einzel-Schereneinheiten aufweist, nämlich eine untere Hubschereneinheit 24 und eine obere Hubschereneinheit 26. Die untere Hubschereneinheit 24 ist mit dem unteren Rahmen 16 einerseits drehbar und andererseits schwenk- sowie längsverschiebbar gekoppelt, während die obere Hubschereneinheit 26 in gleicher Weise mit dem oberen Rahmen 20 mechanisch gekoppelt ist. Beide Hubschereneinheiten 24, 26 sind an ihren einander zugewandten Enden gelenkig miteinander verbunden. Über einen Antrieb 28, der einen Motor 30 und ein Stellglied 32 aufweist, lassen sich die beiden Hubschereneinheiten 24, 26 höhenverstellen.

Wie beispielsweise anhand der Fign. 1 und 2 zu erkennen ist, weist jede Hubschereneinheit 24 bzw. 26 zwei (Scherenarm-)Paare 34 aus sich jeweils kreuzenden ersten und zweiten Streben 36, 38 (Scherenarme) auf. Die Streben sind bei 40 schwenkbar miteinander verbunden. Das erste Ende 42 der ersten Strebe 36 ist bei 44 drehbar mit dem unteren Rahmen 16 verbunden, während das erste Ende 46 jeder zweiten Strebe 38 längsverschiebbar am Rahmen 16 geführt ist (siehe bei 48). Im analoger Weise sind die ersten Enden der ersten Streben 36 der oberen Hubschereneinheit 26 drehbar mit dem oberen Rahmen 20 verbunden (siehe bei 50), während die ersten Enden 46 der zweiten Streben 38 wie bei 52 gezeigt schwenkbar und längsverschiebbar am oberen Rahmen 20 geführt sind.

An den den ersten Enden 42 abgewandten zweiten Enden 54, 56 der ersten und zweiten Streben 36, 38 den zweiten Enden 58, 60 der zweiten Streben 38 sind beide Hubschereneinheiten 24, 26 gelenkig miteinander verbunden.

Die Liegefläche 14 weist ein Mittelteil 62 auf, das ein unbewegliches Sitzteil 64 und ein damit gelenkig verbundenes Oberschenkelteil 66 umfasst. Zum kopfseitigen Ende 68 der Liegefläche 14 hin weist das Mittelteil 62 ein erstes Ende 70 auf, das über eine erste Schwenkachse 72 mit einem Rückenlehnenteil 74 der Liegefläche 14 schwenkbar verbunden ist. Das Mittelteil 62 weist darüber hinaus ein zweites Ende 76 auf, das dem fußseitigen Ende 78 der Liegefläche 14 zugewandt ist und das über eine zweite Schwenkachse 80 gelenkig mit einem Unterschenkel-/Fußteil 82 der Liegefläche 14 verbunden ist. Zwischen dem Oberschenkelteil 66 und dem feststehenden Sitzteil 64 befindet sich eine dritte Schwenkachse 83.

In den Fign. 1 bis 3 ist gezeigt, wie die Liegefläche 14 zu einer Stuhlfläche wandelbar ist. Insbesondere ist zu erkennen, dass das Unterschenkel-/Fußteil 82 in eine Aussparung, das heißt in einen Freiraum 93 am unteren Rahmen 16 eintaucht, wenn das Untergestell 12 in der Funktion der Krankentransportvorrichtung 10 als Krankenstuhl so weit abgesenkt wird, dass das fußseitige Ende 78 des Unterschenkel-/Fußteil 82 nahe dem Untergrund ist, auf dem das Untergestell 12 verfahren wird.

Beide Rahmen 16, 20 weisen jeweils zwei Rahmenlängsabschnitte 84, 85, (am unteren Rahmen 16) und 86, 87 (am oberen Rahmen 20) und zwei Rahmenquerabschnitte 88, 89 bzw. 90, 91 auf. Während der obere Rahmen 20 im Wesentlichen rechteckig ist, weist der untere Rahmen 16 an seinem fußseitigen Rahmenquerabschnitt 89 einen Überstand auf, der durch Überstandsabschnitte 92 der Rahmenlängsabschnitte 84, 85 entsteht. Anders ausgedrückt stehen die Rahmenlängsabschnitte 84, 85 um die Überstandsabschnitte 92 nach außen über den fußseitigen Rahmenquerabschnitt 89 über. Dadurch entsteht ein Freiraum 93, in den das Unterschenkel-/Fußteil 82 mit dem fußseitigen Ende 78 der Liegefläche 14 hineinragt, wenn die Liegefläche 14 zu einer Stuhlfläche gewandelt ist und das Untergestell 12 in seiner dann niedrigstmöglichen Position ist, wie Fig. 3 zeigt.

Ferner sei noch kurz auf die Auszugsabschnitte 96 mit den Griffstücken 98 des Halterahmens 98 für die Liegefläche 14 verwiesen, wie die Fign. 1 und 2 zeigen. Diese Auszugsabschnitte 96 lassen sich in Rahmenlängsabschnitte 99 (Profile) des Halterahmens 98 hineinschieben und aus diesen herausziehen.

Wie bereits oben erwähnt, ist das Unterschenkel-/Fußteil 82 ausziehbar gestaltet. Am Unterschenkel-/Fußteil 82 befindet sich ein Rückhaltebügel 100, der in Form eines U-förmigen gebogenen Rohres 101 ausgebildet ist. Der Rückhaltebügel 100 weist einen Basisschenkel 102 als fußteilseitiges Ende 78 der Liegefläche 14 auf, von dem zwei Seitenschenkel 104 abstehen. Die freien Enden 106 der Seitenschenkel 104 des Rückhaltebügels 100 sind um Gelenkachsen 108 an Führungselementen 110 schwenkbar gelagert. Die Führungselemente 110 sind gleitend auf Seitenführungsschienen 112 geführt, die Seitenabschnitte eines Rahmens des Unterschenkel-/Fußteils 82 bilden.

Die Seitenführungsschienen 112 sind durch einen Querstrebe 113 miteinander verbunden und bilden sozusagen einen im Wesentlichen U-förmigen Rahmen.

Zwischen den Seitenführungsschienen 112 befindet sich ein erstes Unterschenkel-/Fußteilelement 114, während sich zwischen diesem ersten Unterschenkel-/Fußteilelement 114 und der Querstrebe 113 der Seitenführungsschienen 112 ein ausziehbares zweites Unterschenkel-/Fußteilelement 116 befindet. Das zweite Unterschenkel-/Fußteilelement 116 weist ebenfalls einen im Wesentlichen U-förmigen Rahmen 118 auf, der mit den Führungselementen 110 verbunden ist, so dass beim Verschieben des zweiten Unterschenkel-/Fußteilelements 116 auch die Führungselemente 110 entlang den Seitenführungsschienen 112 gleiten. Damit bewegt sich der Rückhaltebügel 100 mit, wenn das zweite Unterschenkel-/Fußteilelement 116 verschoben wird. Somit bildet der Rückhaltebügel 100 stets das fußseitige Ende der Liegefläche 14.

Der Rückhaltebügel 100 kann nun im Bedarfsfalle hochgeschwenkt werden, um als Fußstütze für das Patientenrückhaltesystem zu dienen. Der Rückhaltebügel 100 kann flachliegend ausgerichtet sein, wenn das Patientenrückhaltesystem nicht benötigt wird. Dies ist beispielsweise der Fall, wenn ein Patient auf die Krankentrage bzw. die Liegefläche 14 gelegt werden soll. Damit wirkt der Rückhaltebügel 100 also insoweit nicht störend bzw. hinderlich.

Beim Liegendtransport in einem Rettungs- bzw. Krankentransportwagen sollte der Patient durch das Patientenrückhaltesystem gesichert auf der Liegefläche 14 liegen. Der Rückhaltebügel 100 ist hochgeklappt und wirkt als Teil des Patientenrückhaltesystems insbesondere dann, wenn von hinten auf das Fahrzeug ein anderes Fahrzeug auffährt. Zur Erhöhung der Stabilität und insbesondere der Reißfestigkeit und Integrität des Rückhaltebügels 100 weist dieser einen innenliegend durchlaufenden Innengurt 120 auf (angedeutet in den Fign. 5 und 6), der entweder an den freien Enden 106 des Rückhaltebügels 100 herausgeführt und an dem herausziehbaren Unterschenkel-/Fußteil 82 fixiert ist oder aber der an den Gelenkachsen 108 der Führungselemente 110 befestigt ist. Der Innengurt 120 erstreckt sich durch den Hohlraum im Rohr 101, aus dem der Rückhaltebügel 100 geformt ist.

In den Fign. 5 und 6 ist in Seitenansicht nochmals das Unterschenkel-/Fußteil 82 im zusammengeschobenen Zustand (Fig. 5) und im ausgezogenen Zustand (Fig. 6) gezeigt. In beiden Positionen ist der Rückhaltebügel 100 nach oben geschwenkt. Im zusammengeschobenen Zustand deckt eine Matratzenauflage 122 die gesamte Liegefläche 14 ab. Wenn das zweite Unterschenkel-/Fußteilelement 116 herausgezogen ist, zeigt sich eine im Vergleich zur Matratzenauflage 122 dünnere Polsterauflage 124, die am fußseitigen Ende des zweiten Unterschenkel-/Fußteilelements 116 fixiert ist und überlappend auf dem ersten Unterschenkel-/Fußteilelement 114 aufliegt. In dem Überlappungsbereich der Polsterauflage 124 befindet sich diese dann also zwischen der Matratzenauflage 122 und dem ersten Unterschenkel-/Fußteilelement 114. Auf diese Weise ist also gewährleistet, dass der Patient auch bei verlängertem Unterschenkel-/Fußteil 82 auf einer Polsterauflage aufliegt, und zwar mit seinen Füßen und Fußgelenken.

Wie bereits oben erwähnt, lässt sich die Liegefläche 14 in eine Stuhlfläche umgestalten. Dazu wird das Unterschenkel-/Fußteil 82 aus der geradlinig ausgerichteten Position gemäß den Fign. 1 und 2 heraus abklappen. In der abgeklappten Position sollte das Unterschenkel-/Fußteil 82 verkürzt, also im eingeschobenen Zustand sein. Denn in dieser Position lässt sich nun das Untergestell 12 so weit absenken, dass das Mittelteil 62, d.h. das Sitzteil 64 und das Oberschenkelteil 66 bis auf eine Höhe absenken lassen, die der üblichen Sitzhöhe von ca. 45 cm entspricht. Damit dies bei der erfindungsgemäßen Krankentransportvorrichtung bzw. deren Liegefläche 14 überhaupt realisierbar ist, ist die Liegefläche 14 hinsichtlich ihres Fußteils längenveränderbar, wie zuvor beschrieben. Im kürzest möglichen Zustand des Fußteils lässt sich die Krankenstuhlfunktion realisieren, während für den Liegendtransport die maximale Auszugsposition der Liegefläche 14 erforderlich ist.

Ein weiterer Punkt, der für die Einnahme der Liegefläche 14 als Stuhlfläche förderlich ist, betrifft den Rückhaltebügel 100. Dieser sollte an das Unterschenkel-/Fußteil 82 angeklappt sein, um nämlich in der Stuhlfunktion nicht von dem Unterschenkel-/Fußteil 82 abzustehen. Das würde zum Nachteil des Komforts bei der Nutzung der Krankenstuhlfunktion sein. Denn dann wären die Fersen eines Patienten um den Abstand des Basisschenkels 102 des hochgeklappten, d.h. nicht angeklappten Rückhaltebügels 100 von dem zweiten Unterschenkel-/Fußteilelement 116 entfernt, was das Hinsetzen in den Krankenstuhl und das Aufrichten aus dem Krankenstuhl erheblich beeinträchtigen würde.

Eine weitere Besonderheit der erfindungsgemäßen Krankentransportvorrichtung ist in einer Sicherheitseinrichtung 126 zu sehen, wie sie in den Figuren gezeigt ist. Diese Sicherheitseinrichtung 126 ist in diesem Ausführungsbeispiel als berührungssensitive Sensorleiste 128 realisiert, die beispielsweise eine kapazitiv, induktiv, resistiv oder optisch arbeitende Sensorik aufweist, die auf eine Komprimierung des elastomeren Materials der Sensorleiste 128 reagiert. In diesem Ausführungsbeispiel ist die Sensorleiste 128 an dem das fußseitige Ende 78 des Unterschenkel-/Fußteils 82 bildenden Abschnitt 119 des U-förmigen Rahmens 118, der beispielhaft als Rohr ausgeführt ist, angeordnet und kann sich auch noch beidseitig dieses Abschnitts 119 längs des Rahmens 118 erstrecken. Hintergrund dieser Vorgehensweise ist, dass verhindert werden muss, dass beim Absenken des Untergestells 12 in der Krankenstuhlfunktion eine automatische Abschaltung der Hubeinrichtung 22 erfolgen sollte, wenn das Unterschenkel-/Fußteil 82 mit seinem fußseitigen Ende 78 den Untergrund, auf dem die Krankentransportvorrichtung ruht, kontaktiert. Die für diese automatische Steuerung wesentlichen Komponenten sind schematisch in den Fign. 1 und 2 gezeigt. Die Sensorik in der Sensorleiste 128 erzeugt bei Kontaktierung mit dem Untergrund ein Ausgangssignal, das einer Steuereinheit 130 zugeführt wird, die daraufhin den Motor 30 des Antriebs 28 der Hubeinrichtung 22 ausschaltet.

Alternativ ist es auch möglich, sowohl am U-förmigen Rahmen 118 des Unterschenkel-/Fußteils 82 als auch an dem Rückhaltebügel 100 jeweils eine berührungssensitive Sensorleiste vorzusehen.

### BEZUGSZEICHENLISTE

- 10: Krankentransportvorrichtung
- 12: Untergestell
- 14: Liegefläche
- 16: unterer Rahmen des Untergestells
- 18: Lenk-/Laufrollen
- 20: oberer Rahmen des Untergestells
- 22: Hubeinrichtung
- 24: untere Hubschereneinheit
- 26: obere Hubschereneinheit
- 28: Antrieb
- 30: Motor
- 32: Stellglied
- 34: (Scherenarm-)Paare
- 36: erste Streben
- 38: zweite Streben
- 42: erstes Ende einer ersten Strebe
- 46: erstes Ende einer zweiten Strebe
- 54: zweites Ende einer ersten Strebe
- 56: zweite Enden
- 58: zweiten Enden
- 60: zweiten Enden
- 62: Mittelteil
- 64: Sitzteil
- 66: Oberschenkelteil
- 68: kopfseitigen Ende der Liegefläche
- 70: erstes Ende des Mittelteils
- 72: erste Schwenkachse
- 74: Rückenlehnenteil
- 76: zweites Ende des Mittelteils
- 78: fußseitiges Ende der Liegefläche
- 80: zweite Schwenkachse
- 82: Unterschenkel-/Fußteil
- 83: dritte Schwenkachse
- 84: Rahmenlängsabschnitt des unteren Rahmens
- 85: Rahmenlängsabschnitt des unteren Rahmens
- 86: Rahmenlängsabschnitt des oberen Rahmens
- 87: Rahmenlängsabschnitt des oberen Rahmens
- 88: erster Rahmenquerabschnitt des unteren Rahmens
- 89: zweiter Rahmenquerabschnitt
- 90: erste Rahmenquerabschnitt
- 91: zweiten Rahmenquerabschnitt
- 92: Überstandsabschnitte
- 93: Freiraum
- 96: ausziehbaren Auszugsabschnitte
- 97: Griffstücken
- 98: Halterahmen der Liegefläche
- 99: Rahmenlängsabschnitte, Profile des Halterahmens
- 100: Rückhaltebügel
- 101: Rohr des Haltebügels
- 102: Basisschenkel
- 104: Seitenschenkel
- 106: freien Enden der Seitenschenkel
- 108: Gelenkachsen des Rückhaltebügels
- 110: Führungselemente
- 112: Seitenführungsschienen des ersten Unterschenkel-/Fußteilelements
- 113: Querstrebe
- 114: erstes Unterschenkel-/Fußteilelement
- 116: zweites Unterschenkel-/Fußteilelement
- 118: Rahmen des zweiten Unterschenkel-/Fußteilelements
- 119: Abschnitt des Rahmens des zweiten Unterschenkel-/Fußteilelements
- 120: Innengurt des Rückhaltebügels
- 122: Matratzenauflage
- 124: Polsterauflage
- 126: Sicherheitseinrichtung
- 128: Sensorleiste der Sicherheitseinrichtung
- 130: Steuereinheit

## Patentansprüche

1. Krankentransportvorrichtung für den Transport eines Patienten in einem Fahrzeug, mit
- einem Untergestell (12) mit Lenk- und/oder Laufrollen, einem oberen Rahmen (20) und gegebenenfalls einem unteren Rahmen (16) und mit einer Hubeinrichtung (22), die automatisch mittels eines Antriebs (28) betreibbar ist,
- wobei die Höhenposition des oberen Rahmens (20) mittels der Hubeinrichtung (22) zwischen einer Niedrigsthubposition und Höchsthubposition insbesondere stufenlos veränderbar ist, und
- einer ein kopfteilseitiges Ende (76) und ein fußteilseitiges Ende (78) aufweisenden Liegefläche (14) an und/oder auf dem oberen Rahmen (20), die mit dem oberen Rahmen (20) verbunden oder mit dem oberen Rahmen (20) abnehmbar verbindbar ist,
- wobei die Liegefläche (14) umfasst ein Mittelteil (62) mit einem dem kopfseitigen Ende (76) der Liegefläche (14) zugewandten ersten Ende und einem dem fußseitigen Ende (78) der Liegefläche (14) zugewandten zweiten Ende, ein mit dem ersten Ende des Mittelteils (62) gelenkig verbundenes Rückenlehnenteil (74), das um eine erste Schwenkachse (72) schwenkbar ist, die quer zur durch das kopfseitige Ende (76) und das fußseitige Ende (78) der Liegefläche (14) definierten Längserstreckung der Liegefläche (14) verläuft, und ein um eine zur ersten Schwenkachse (72) parallele zweite Schwenkachse (80) relativ zum Mittelteil (62) schwenkbar angeordnetes Unterschenkel-/Fußteil (82), welches bei hochgeschwenktem Rückenlehnenteil (74) zur Bildung eines Krankenstuhls abklappbar ist,
**gekennzeichnet durch**
- eine an dem Unterschenkel-/Fußteil (82) angeordnete Sicherheitseinrichtung (126) zur Verhinderung einer Beschädigung der Liegefläche (14), insbesondere des Unterschenkel-/Fußteils (82) der Liegefläche (14) und/oder des Untergestells (12) und/oder einer Verletzung einer Person beim Absenken des Untergestells (12) im abgeklappten Zustand des Unterschenkel-/Fußteils (82),
- wobei die Sicherheitseinrichtung (126) einen am fußseitigen Ende des Unterschenkel-/Fußteils (82) angeordneten Berührungssensor (128) aufweist, der bei Kontakt des Unterschenkel-/Fußteils (82) mit dem Untergestell (12) oder mit einem Untergrund, auf dem das Untergestell (12) ruht, oder mit einem auf dem Untergrund befindlichen Körper, wie z.B. dem Fuß einer Person ein Ausschaltsignal zum automatischen Ausschalten der Hubeinrichtung (22) ausgibt.

2. Krankentransportvorrichtung nach Anspruch 1, **dadurch gekennzeichnet, dass** der Berührungssensor (128) als berührungssensitive Sensorleiste ausgebildet ist, die kapazitiv, induktiv, resistiv oder optisch arbeitet.

3. Krankentransportvorrichtung nach Anspruch 1 oder 2, **dadurch gekennzeichnet, dass** das Unterschenkel-/Fußteil (82) mit einem U-förmigen Rahmen (118) versehen ist, der einen das fußteilseitige Ende (78) des Unterschenkel-/Fußteils (82) bildenden Abschnitt (119) aufweist, und dass der Berührungssensor (128) an der Außenseite des Rahmens (118) innerhalb des besagten Abschnitts (119) des Rahmens (118) und längs des Rahmens (118) beidseitig von dessen besagten Abschnitt (119) angeordnet ist.

4. Krankentransportvorrichtung nach Anspruch 3, **dadurch gekennzeichnet, dass** sich der U-förmige Rahmen (118) beidseitig seines besagten Abschnitts (119) zu diesem hin in seiner Breite verjüngt.

5. Krankentransportvorrichtung nach Anspruch 2 und Anspruch 3 oder 4, **dadurch gekennzeichnet, dass** sich die berührungssensitive Sensorleiste an der Außenseite des Rahmens (118) in dessen besagten Abschnitt (119) und beidseitig dieses Abschnitts (119) erstreckt.

6. Krankentransportvorrichtung nach einem der Ansprüche 1 bis 5, **dadurch gekennzeichnet, dass** die Hubeinrichtung (22) nach einem automatischen Ausschalten den oberen Rahmen (20) um einen definierten Hub anhebt.

7. Krankentransportvorrichtung nach einem der Ansprüche 1 bis 6, **gekennzeichnet durch** ein Patientenrückhaltesystem, das neben einem Gurtsystem zum Anschnallen des Patienten auch eine Fußstütze aufweist, wobei die Fußstütze als ein U-förmiger Rückhaltebügel (100) ausgebildet ist, der einen quer zu Seitenrahmenabschnitten (112) des Unterschenkel-/Fußteils (82) verlaufenden Basisschenkel (102) mit an dessen beiden Enden abstehenden Seitenschenkeln (104) aufweist, die an ihren dem Basisschenkel (102) abgewandten freien Enden (106) mit den Seitenrahmenabschnitten (112) gekoppelt sind, wobei die Sicherheitseinrichtung (126) zumindest teilweise am Rückhaltebügel (100) angeordnet ist.

8. Krankentransportvorrichtung nach Anspruch 7, **dadurch gekennzeichnet, dass** die freien Enden (106) der Seitenschenkel (104) des Rückhaltebügels (100) gelenkig mit den Seitenrahmenabschnitten (112) gekoppelt sind und dass der Rückhaltebügel (100) herauf- und herunterschwenkbar angeordnet ist sowie im heruntergeschwenkten Zustand das fußseitige Ende (78) des Unterschenkel-/Fußteils (82) bildet.

9. Krankentransportvorrichtung nach Anspruch 7 oder 8, **dadurch gekennzeichnet, dass** das Unterschenkel-/Fußteil (82) verlängerbar ist und eine Rastvorrichtung zur Fixierung in mehreren Auszugspositionen aufweist.

10. Krankentransportvorrichtung nach Anspruch 9, **dadurch gekennzeichnet, dass** das Unterschenkel-/Fußteil (82) ein erstes Unterschenkel-/Fußteilelement (114) und ein verschiebbar am ersten Unterschenkel-/Fußteilelement (114) geführtes zweites Unterschenkel-/Fußteilelement (116) aufweist, wobei das zweite Unterschenkel-/Fußteilelement (116) in vorgegebenen unterschiedlichen Auszugspositionen oder stufenlos an dem ersten Unterschenkel-/Fußteilelement (114) verriegelbar ist.

11. Krankentransportvorrichtung nach Anspruch 10, **dadurch gekennzeichnet, dass** das erste Unterschenkel-/Fußteilelement (114) gelenkig mit dem Mittelteil (62) der Liegefläche (14) verbunden ist.

12. Krankentransportvorrichtung nach Anspruch 11, **dadurch gekennzeichnet, dass** der Rückhaltebügel (100) mit dem zweiten Unterschenkel-/Fußteilelement (116) gekoppelt ist.

13. Krankentransportvorrichtung nach einem der Ansprüche 1 bis 12, **dadurch gekennzeichnet, dass** die Liegefläche (14) beidseitig des Unterschenkel-/Fußteils (82) angeordnete, mit dem ersten Unterschenkel-/Fußteilelement (114) verbundene Seitenführungsschienen (112) aufweist, an denen mit dem zweiten Unterschenkel-/Fußteilelement (116) verbundene Führungselement (110) axial geführt sind.

14. Krankentransportvorrichtung nach Anspruch 13, **dadurch gekennzeichnet, dass** die freien Enden (106) der Seitenschenkel (104) des Rückhaltebügels (100) mit den Führungselementen (110) gelenkig gekoppelt sind.

15. Krankentransportvorrichtung nach einem der Ansprüche 1 bis 14, **gekennzeichnet durch** eine Verriegelungsvorrichtung zur lösbaren Verriegelung des Untergestells (12) und oder der Liegefläche (14) in einem Patiententransportfahrzeug, wie z. B. einem Rettungstransport- oder einem Krankentransportwagen.

## Claims

1. A patient transport device for transporting a patient in a vehicle, comprising
- an undercarriage (12) with swivel castors and/or rollers, an upper frame (20) and, possibly, a lower frame (16), and with a lifting means (22) adapted to be automatically operated using a drive (28),
- the height position of the upper frame (20) being variable, in particular in a continuous manner, between a lowest lifting position and a highest lifting position, using the lifting means (22), and
- a lying surface (14), which has a head-side end (76) and a foot-side end (78), at and/or on the upper frame (20), which is connected to the upper frame (20) or is detachably connectable to the upper frame (20),
- the lying surface (14) comprising a middle part (62) with a first end facing the head-side end (76) of the lying surface (14) and a second end facing the foot-side end (78) of the lying surface (14), a backrest part (74) articulately connected to the first end (62) of the middle part (62) and pivotable about a first pivot axis (72) which extends transversely to the longitudinal extension of the lying surface (14) defined by the head-side end (76) and the foot-side end (78) of the lying surface (14), and a lower leg/foot part (82) arranged to be pivotable relative to the middle part (62) about a second pivot axis (80) parallel to the first pivot axis (72), which lower leg/foot part (82) is adapted, with the backrest part (74) pivoted upward, to be folded down to form a patient chair,
**characterized by**
- a safety means (126) arranged at the lower leg/foot part (82) for preventing damage to the lying surface (14), in particular the lower leg/foot part (82) of the lying surface (14) and/or the undercarriage (12) and/or an injury to a person while lowering the undercarriage (12) in the folded-down state of the lower leg/foot part (82),
- the safety means (126) comprising a touch sensor (128) arranged at the foot-side end of the lower leg/foot part (82), which sensor outputs an output signal to automatically switch off the lifting device (22) upon contact of the lower leg/foot part (82) with the lower carriage (12) or with a substrate on which the undercarriage (12) rests or with a body on the substrate, e.g. a person's foot.

2. The patient transport device according to claim 1, **characterized in that** the touch sensor (128) is configured as a touch-sensitive sensor strip which operates in a capacitive, inductive, resistive or optical manner.

3. The patient transport device according to claim 1 or 2, **characterized in that** the lower leg/foot part (82) is provided with a U-shaped frame (118) with a section (119) forming the foot-side end (78) of the lower leg/foot part (82), and the touch sensor (128) is arranged on the outer side of the frame (118) inside said section (119) of the frame (118) and along the frame (118) on either side of said section (119) thereof.

4. The patient transport device according to claim 3, **characterized in that** on either side of said section (119), the U-shaped frame (118) tapers in width towards the same.

5. The patient transport device according to claim 2 and claim 3 or 4, **characterized in that** the touch-sensitive sensor strip extends on the outer side of the frame (118) in said section (119) thereof and on either side of said section (119).

6. The patient transport device according to any one of claims 1 to 5, **characterized in that** the lifting means (22) lifts the upper frame (20) by a defined stroke after an automatic switching-off.

7. The patient transport device according to any one of claims 1 to 6, **characterized by** a patient restraint system which, besides a belt system for strapping the patient, also comprises a foot rest, the foot rest being designed as a U-shaped restraining bracket (100) which has a base leg (102) that extends transversely to lateral frame sections (112) of the lower leg/foot part (82) and has lateral legs (114) protruding at both ends thereof, which, at their free ends (106) facing away from the base leg (102), are coupled with the lateral frame sections (112), the safety means (126) being arranged at least in part at the restraint bracket (100).

8. The patient transport device according to claim 1, **characterized in that** the free ends (106) of the lateral legs (104) of the restraint bracket (100) are articulately coupled to the lateral frame sections (112), and the restraint bracket (100) is arranged for being pivoted upward and downward and, when in a state pivoted downward, forms the foot-side end (78) of the lower leg/foot part (82).

9. The patient transport device according to claim 7 or 8, **characterized in that** the lower leg/foot part (82) is extendable and comprises a locking device for fixation in a plurality of extension positions.

10. The patient transport device according to claim 9, **characterized in that** the lower leg/foot part (82) comprises a first lower leg/foot part element (114) and a second lower leg/foot part element (116) slidably guided on the first lower leg/foot part element (114), the second lower leg/foot part (116) being adapted to be locked at the first lower leg/foot part element (114) at different extension positions or in a continuous manner.

11. The patient transport device according to claim 10, **characterized in that** the first lower leg/foot part element (114) is articulately connected to the middle part (62) of the lying surface (14).

12. The patient transport device according to claim 11, **characterized in that** the restraining bracket (100) is coupled to the second lower leg/foot part element (116).

13. The patient transport device according to any one of claims 1 to 12, **characterized in that** the lying surface (14) has lateral guide rails (112) arranged on either side of the lower leg/foot part (82) and connected to the first lower Ig /foot part element (114), on which guiding elements (110) are guided axially that are connected to the second lower leg/foot part element (116).

14. The patient transport device according to claim 13, **characterized in that** the free ends (106) of the lateral legs (104) of the restraint bracket (100) is articulately coupled to the guiding elements (110).

15. The patient transport device according to any one of claims 1 to 14, **characterized by** a locking device for releasably locking the undercarriage (12) and/or the lying surface (14) in a patient transport vehicle, such as an emergency ambulance vehicle or a patient ambulance vehicle.

## Revendications

1. Dispositif de transport de malades pour le transport d'un patient dans un véhicule, comprenant
- un châssis-support (12) avec des roues pivotantes et/ou des roulettes, un cadre supérieur (20) et éventuellement un cadre inférieur (16) et avec un dispositif de levage (22) qui peut être actionné automatiquement au moyen d'un entraînement (28),
- la position en hauteur du cadre supérieur (20) pouvant être modifiée, en particulier de manière progressive et continue, au moyen du dispositif de levage (22) entre une position de levage minimum et une position de levage maximum, et
- une surface de couchage (14) présentant une extrémité côté tête (76) et une extrémité côté pied (78) sur et/ou au niveau du cadre supérieur (20), qui est reliée au cadre supérieur (20) ou peut être reliée de manière amovible au cadre supérieur (20),
- la surface de couchage (14) comprenant une partie centrale (62) avec une première extrémité orientée vers l'extrémité côté tête (76) de la surface de couchage (14) et une deuxième extrémité orientée vers l'extrémité côté pied (78) de la surface de couchage (14), une partie de dossier (74) reliée de manière articulée à la première extrémité de la partie centrale (62), qui peut pivoter autour d'un premier axe de pivotement (72), qui s'étend transversalement à l'extension longitudinale de la surface de couchage (14) définie par l'extrémité côté tête (76) et l'extrémité côté pied (78) de la surface de couchage (14), et une partie pour les bas de jambes/pieds (82) disposée de manière à pouvoir pivoter par rapport à la partie centrale (62) autour d'un deuxième axe de pivotement (80) parallèle au premier axe de pivotement (72), laquelle peut être rabattue lorsque la partie dossier (74) est relevée pour former une chaise de malade,
**caractérisé par**
- un dispositif de sécurité (126) disposé sur la partie pour les bas de jambes/pieds (82) destiné à empêcher un endommagement de la surface de couchage (14), en particulier de la partie pour les bas de jambes/pieds (82) de la surface de couchage (14) et/ou du châssis-support (12) et/ou une blessure d'une personne lors de l'abaissement du châssis-support (12) à l'état rabattu de la partie pour les bas de jambes/pieds (82),
- le dispositif de sécurité (126) comportant un capteur de contact (128) disposé à l'extrémité côté pied de la partie pour les bas de jambes/pieds (82) qui, en cas de contact de la partie pour les bas de jambes/pieds (82) avec le châssis-support (12) ou avec une surface sur laquelle repose le châssis-support (12), ou avec un corps se trouvant sur la surface, tel que, par exemple, le pied d'une personne, émet un signal d'arrêt pour arrêter automatiquement le dispositif de levage (22).

2. Dispositif de transport de malades selon la revendication 1, **caractérisé en ce que** le capteur de contact (128) est réalisé sous la forme d'une barrette de capteurs sensibles au contact, qui fonctionne de manière capacitive, inductive, résistive ou optique.

3. Dispositif de transport de malades selon la revendication 1 ou 2, **caractérisé en ce que** la partie pour les bas de jambes/pieds (82) est pourvue d'un cadre en forme de U (118) qui présente une section (119) formant l'extrémité côté pied (78) de la partie pour les bas de jambes/pieds (82), et **en ce que** le capteur de contact (128) est disposé au niveau du côté extérieur du cadre (118) à l'intérieur ladite section (119) du cadre (118) et le long du cadre (118) au niveau des deux côtés de ladite section (119) de celui-ci.

4. Dispositif de transport de malades selon la revendication 3, **caractérisé en ce que** la largeur du cadre en forme de U (118) diminue sur les deux côtés de ladite section (119) en direction de celle-ci.

5. Dispositif de transport de malades selon la revendication 2 et la revendication 3 ou 4, **caractérisé en ce que** la barrette de capteurs sensibles au contact s'étend sur le côté extérieur du cadre (118) dans ladite section (119) de celui-ci et sur les deux côtés de cette section (119).

6. Dispositif de transport de malades selon l'une quelconque des revendications 1 à 5, **caractérisé en ce qu'**après un arrêt automatique, le dispositif de levage (22) soulève le cadre supérieur (20) selon une course définie.

7. Dispositif de transport de malades selon l'une quelconque des revendications 1 à 6, **caractérisé par** un système de retenue du patient qui présente, outre un système de ceinture pour attacher le patient, également un support de pieds, le support de pieds étant réalisé sous la forme d'un étrier de retenue (100) en forme de U, qui présente une partie de base (102) s'étendant transversalement à des sections de cadre latéral (112) de la partie pour les bas de jambes/pieds avec des parties latérales (104) faisant saillie à ses deux extrémités, qui sont couplées aux sections de cadre latéral (112) au niveau de leurs extrémités libres (106) opposées à la partie de base (102), le dispositif de sécurité (126) étant disposé au moins partiellement au niveau de l'étrier de retenue (100).

8. Dispositif de transport de malades selon la revendication 7, **caractérisé en ce que** les extrémités libres (106) des parties latérales (104) de l'étrier de retenue (100) sont couplées de manière articulée aux sections de cadre latéral (112) et **en ce que** l'étrier de retenue (100) est disposé de manière à pouvoir pivoter vers le haut et vers le bas et forme, en position pivotée vers le bas, l'extrémité (78) côté pied de la partie pour les bas de jambes/pieds (82).

9. Dispositif de transport de malades selon la revendication 7 ou 8, **caractérisé en ce que** la partie pour les bas de jambes/pieds (82) est extensible et présente un dispositif d'encliquetage pour la fixation dans plusieurs positions d'extension.

10. Dispositif de transport de malades selon la revendication 9, **caractérisé en ce que** la partie pour les bas de jambes/pieds (82) présente un premier élément de la partie pour les bas de jambes/pieds (114) et un élément de la partie pour les bas de jambes/pieds (116) guidé de manière coulissante sur le premier élément de la partie pour les bas de jambes/pieds (114), le deuxième élément de la partie pour les bas de jambes/pieds (116) pouvant être verrouillé sur le premier élément de la partie pour les bas de jambes/pieds (114) dans différentes positions d'extension prédéfinies ou de manière progressive et continue.

11. Dispositif de transport de malades selon la revendication 10, **caractérisé en ce que** le premier élément de la partie pour les bas de jambes/pieds (114) est relié de manière articulée à la partie centrale (62) de la surface de couchage (14).

12. Dispositif de transport de malades selon la revendication 11, **caractérisé en ce que** l'étrier de retenue (100) est couplé au deuxième élément de la partie pour les bas de jambes/pieds (116).

13. Dispositif de transport de malades selon l'une quelconque des revendications 1 à 12, **caractérisé en ce que** la surface de couchage (14) présente des rails de guidage latéraux (112) disposés de part et d'autre de la partie pour les bas de jambes/pieds (82) et reliés au premier élément de la partie pour les bas de jambes/pieds (114), sur lesquels sont guidés axialement des éléments de guidage (110) reliés au deuxième élément de la partie pour les bas de jambes/pieds (116).

14. Dispositif de transport de malades selon la revendication 13, **caractérisé en ce que** les extrémités libres (106) des parties latérales (104) de l'étrier de retenue (100) sont couplées de manière articulée aux éléments de guidage (110).

15. Dispositif de transport de malades selon l'une quelconque des revendications 1 à 14, **caractérisé par** un dispositif de verrouillage pour verrouiller de manière amovible le châssis-support (12) et/ou la surface de couchage (14) dans un véhicule de transport de patients, tel que, par exemple, un véhicule de transport de secours ou un véhicule de transport de malades.
